# FASCICULE DE BREVET EUROPEEN

(11) **EP 3 728 935 B1**
(45) Date de publication et mention de la délivrance du brevet: **08.12.2021**
(21) Numéro de dépôt: 18833990.7
(22) Date de dépôt: 19.12.2018
(51) Int. Cl.: F17D 1/05, F17D 1/18, F17D 3/01, F17D 1/00

(54) **PROCÉDÉ DE DÉTECTION DE LA PRÉSENCE D'HYDRATE DE GAZ DANS UNE CONDUITE DESTINÉE AU TRANSPORT DE FLUIDE D'HYDROCARBURE**
VERFAHREN ZUM NACHWEIS DER ANWESENHEIT VON GASHYDRAT IN EINEM ZUM TRANSPORT VON KOHLENWASSERSTOFFFLUID BESTIMMTEN ROHR
METHOD FOR DETECTING THE PRESENCE OF GAS HYDRATE IN A PIPE INTENDED FOR TRANSPORTING HYDROCARBON FLUID

(30) Priorité: 22.12.2017 FR 1762921
(43) Date de publication de la demande: 28.10.2020
(73) Titulaire: TECHNIP N-POWER, 92400 Courbevoie (FR)
(72) Inventeur: PARENTEAU, Thomas, 75011 PARIS (FR)
(74) Mandataire: Fédit-Loriot
(86) Numéro de dépôt international: PCT/FR2018/053413
(87) Numéro de publication internationale: WO 2019/122718

(56) Documents cités:
- WO-A1-2016/188640
- US-A1- 2004 059 505
- US-B1- 6 644 848

## Description

La présente invention se rapporte à un procédé de détection de la présence d'hydrate dans une conduite destinée au transport de fluide d'hydrocarbure et à un dispositif de détection associé. La présente invention concerne notamment les conduites sous-marines pour véhiculer des fluides d'hydrocarbure entre une installation sous-marine et une installation marine de surface.

D'une manière classique, le transport de fluides polyphasiques pétroliers entraîne le risque de formation d'un dépôt ou d'une phase solide à l'intérieur de la conduite, tel que des hydrates ou des paraffines. En particulier, le pétrole brut qui sort d'un puits de production contient toujours une petite partie d'eau et d'hydrocarbures légers (méthane, éthane, propane...) susceptibles de former un hydrate de gaz. Dans le cas des gisements localisés en eau profonde (plus de 1000 m de profondeur), les conditions de basse température et de haute pression rencontrées amènent le fluide pétrolier transporté par la conduite à entrer dans des conditions thermodynamiques de formation d'hydrates. Typiquement, ces hydrates peuvent se former lorsque la température est inférieure à 10°C et que la pression est supérieure à 50 bars. Par suite, en offshore profond, les pressions plus élevées et les températures plus basses sont particulièrement favorables à la formation d'hydrates. Les interruptions de production durant lesquelles les fluides refroidissent accroissent encore les risques de formation d'hydrates. Une détection tardive de la présence d'hydrates notamment par méconnaissance des conditions de leur formation dans les conduites, peut entraîner des problèmes de production coûteux. En effet les accumulations d'hydrates ainsi formés perturbent la circulation du fluide, pouvant aller jusqu'au bouchage complet de la conduite, ce qui engendre des pertes de revenus significatives pour l'exploitant. Une préoccupation majeure des exploitants est donc d'être en capacité d'évaluer ce risque, de façon à pouvoir garantir un bon écoulement des fluides en circulation dans la conduite en toutes circonstances.

Jusqu'à aujourd'hui, plusieurs solutions ont été proposées afin de prévenir la formation des hydrates ou pour remédier au bouchage lorsqu'un bouchon se forme. Les mesures de prévention les plus communes reposent sur une combinaison de différents types d'approches : isolation thermique des conduites, injection d'additifs, réchauffement de la conduite par des moyens de chauffage associés à la conduite pour élever la température des fluides pétroliers au-dessus de la température de formation des hydrates.

Si malgré les mesures de prévention énoncées ci-dessus, un bouchon d'hydrate vient à se former, il faut procéder à sa dissociation pour déboucher la conduite. Une méthode connue consiste à chauffer localement la conduite à l'endroit où est détecté le bouchon pour le faire fondre.

Le document WO2016/188640 décrit une couverture amovible, destinée à être appliquée en regard d'une surface extérieure d'une conduite sous-marine posée sur le fond de l'eau, équipée d'une part, d'un système de chauffage, comportant des câbles chauffant par effet Joule, pour générer le chauffage nécessaire à la dissociation des bouchons d'hydrate et, d'autre part, d'un système de surveillance de la température le long de la conduite, basé sur des capteurs linéaires à fibres optiques de type capteurs de température distribuée (Distributed Temperature Sensing », en anglais), permettant de détecter et localiser les bouchons d'hydrate.

Cependant, on relève que ce document ne fournit aucun détail sur la manière dont la détection des bouchons d'hydrates peut être opérée à partir de l'exploitation des mesures de température effectuées par le système de surveillance de la température. Or, il est primordial que l'information fournie à l'exploitant soit la plus précise et la plus fiable possible pour lui permettre d'engager les mesures préventives ou curatives appropriées avant que la conduite soit rendue inopérante.

Un but de l'invention est donc de disposer d'une méthode permettant de surveiller et traiter efficacement, de manière simple et peu coûteuse, l'accumulation d'hydrates au sein d'une conduite de transport de fluide hydrocarbure, notamment immergée dans une étendue d'eau.

Dans le but de résoudre ce problème, la présente invention propose un procédé de détection de présence d'hydrates dans une conduite de transport de fluide d'hydrocarbure, dans lequel on fournit un système de chauffage du fluide transporté par des moyens de chauffage disposés le long de la conduite et un système de mesure de température associé à la conduite, adapté pour fournir à intervalles réguliers des valeurs de température mesurées le long de la conduite, et dans lequel on détecte la présence d'au moins un bouchon d'hydrate dans la conduite à partir de l'exploitation desdites valeurs de température mesurées,
caractérisé en ce que :
on estime des valeurs de température du fluide transporté, distribuées le long de la conduite, à partir desdites valeurs de température mesurées,
on effectue un suivi temporel sensiblement en continu de l'évolution de la température du fluide transporté le long de la conduite, dans lequel :
   on évalue, sur au moins une portion de la conduite, le sens d'une évolution temporelle globale de la température du fluide transporté à partir des valeurs de température du fluide distribuées le long de ladite portion,
   on identifie au moins une zone de ladite portion de conduite pour laquelle une évolution temporelle locale de la température du fluide transporté présente une rupture de pente de sens opposé au sens de l'évolution temporelle globale de la température du fluide transporté pour ladite portion, et/ou on identifie au moins une zone de ladite portion de conduite pour laquelle une évolution temporelle locale de la température du fluide transporté présente une pente de valeur absolue au moins trois fois inférieure à la valeur absolue de la pente de l'évolution temporelle globale de la température du fluide transporté pour ladite portion, et
   on élabore un signal d'alerte de présence d'un bouchon d'hydrates pour chaque zone identifiée.

Dans la présente demande, le terme « fluide transporté » désigne le fluide présent dans la conduite, indépendamment du fait que ce fluide soit apte ou non à circuler le long de la conduite du fait de la présence éventuelle d'un bouchon d'hydrate, et indépendamment de l'état liquide, gazeux ou même solide dudit fluide. La pente à l'instant considéré de l'évolution temporelle respectivement globale ou locale est égale à la dérivée première par rapport au temps, à l'instant considéré, de l'évolution temporelle respectivement globale ou locale.

Ainsi, une caractéristique de l'invention réside dans le suivi temporel de la température du fluide transporté par la conduite et dans la combinaison d'une analyse globale et d'une analyse locale de l'évolution de la température du fluide transporté en fonction du temps, respectivement au niveau d'au moins une portion de conduite et au niveau de zones locales considérées dans cette portion de conduite, afin de détecter précisément les conditions thermodynamiques de formation des hydrates. En effet, lors du changement d'état d'un hydrate, par exemple lors de sa dissociation ou de sa formation, en raison de la chaleur latente de fusion (ou de solidification) de l'hydrate, sa température reste à peu près constante tandis qu'à l'amorce de ce changement d'état, il est possible de détecter une inflexion brusque dans la courbe de température résultant du suivi temporel de l'évolution de la température du fluide transporté pour la zone considérée de la portion de conduite surveillée, cette inflexion se traduisant par une rupture de pente de sens opposée au sens de l'évolution temporelle globale de la température environnante du fluide transporté, et/ou par une diminution importante de la valeur absolue de la pente de l'évolution temporelle locale par rapport à la valeur absolue de la pente de l'évolution temporelle globale, de sorte que la valeur absolue de la pente de l'évolution temporelle locale devient alors inférieure au tiers de la valeur absolue de la pente de l'évolution temporelle globale.

En théorie, au niveau d'une zone dans laquelle un bouchon d'hydrates est en train de se dissocier (sous l'action d'un réchauffement global de la portion de conduite) ou de se former (sous l'action d'un refroidissement global de la portion de conduite), la température locale est constante et la pente de l'évolution temporelle locale est donc nulle. Cependant, il a été constaté que les procédés de détection basés uniquement sur la détection des zones dans lesquelles la pente de l'évolution temporelle locale est nulle (ou très faible) ne sont pas fiables, notamment parce que ce phénomène peut se produire en l'absence de bouchon d'hydrate lorsque la température globale est stabilisée. Autrement dit, une analyse locale de l'évolution de la température du fluide transporté en fonction du temps, ne permet pas à elle seule de détecter de façon fiable un bouchon d'hydrates. La combinaison selon la présente invention d'une analyse globale et d'une analyse locale de l'évolution de la température du fluide transporté en fonction du temps permet de fiabiliser la détection d'un bouchon d'hydrates en distinguant clairement la présence d'hydrates de la présence de liquide et de gaz.

Par exemple, durant un réchauffement global de la portion de conduite, la température du fluide dans les zones de cette portion de conduite dans lesquelles le fluide transporté est constitué de liquide ou de gaz, va augmenter de façon sensiblement uniforme et continue, tandis que la température dans les zones de cette portion de conduite comprenant un bouchon d'hydrates va évoluer selon deux modes possibles d'évolution.

Selon le premier mode d'évolution, lors d'un réchauffement global de la portion de conduite, la température locale dans la zone comprenant un bouchon d'hydrates reste sensiblement constante jusqu'à la fusion complète du bouchon d'hydrates en formant un pallier, ou bien elle augmente faiblement avec une vitesse de montée en température très inférieure à celle des autres zones dépourvues de bouchon d'hydrates, ce qui conduit à la formation d'un pseudo-pallier de température de faible pente positive. Le pallier ou le pseudo-pallier de température sont dus au fait que la réaction de fusion d'hydrates est endothermique. Ce premier mode d'évolution correspond au cas où la fusion se fait sans augmentation sensible de la pression régnant dans la partie centrale du bouchon, le gaz libéré par la fusion pouvant aisément s'écouler vers une zone voisine. Dans ce premier mode d'évolution, la valeur absolue de la pente de l'évolution temporelle locale est inférieure au tiers de la valeur absolue de la pente de l'évolution temporelle globale pendant au moins toute la phase initiale de la fusion du bouchon d'hydrates, ce qui permet de détecter la présence du bouchon d'hydrate dès le début de sa fusion.

Selon le deuxième mode d'évolution, lors d'un réchauffement global de la portion de conduite, la température locale dans la zone comprenant un bouchon d'hydrates décroît brutalement et rapidement de quelques degrés peu après l'amorce de la fusion du bouchon d'hydrates, en formant un pic endothermique. Ce pic endothermique est ensuite suivi par un pseudo-pallier de température similaire à celui du premier mode d'évolution qui se poursuit tant que le bouchon n'est pas complètement dissocié (fondu). Ce mode correspond au cas où pendant la phase initiale de la fusion, le gaz libéré par la fusion de la partie centrale du bouchon d'hydrates est bloqué dans le bouchon et n'arrive pas à s'écouler librement vers une zone voisine. Par suite, la pression dans la partie centrale du bouchon augmente sensiblement pendant la phase initiale de la fusion jusqu'à ce que la fusion des parties périphériques du bouchon ait créé un ou plusieurs canaux permettant au gaz présent dans la partie centrale du bouchon de s'écouler vers une zone voisine. Ceci provoque alors à une chute de pression rapide et brutale dans la partie centrale du bouchon. Ce phénomène de dépressurisation rapide étant endothermique, il conduit à une chute de température et à la formation du pic endothermique. Ce pic endothermique est avantageusement révélé par une rupture de pente, qui devient négative, dans l'évolution temporelle locale de la température du fluide transporté pour la zone considérée, qui s'oppose à la pente positive de l'évolution temporelle globale de la température du fluide transporté dans cette portion de conduite soumise à un réchauffement global, ce qui permet de détecter la présence du bouchon d'hydrate peu après l'amorce de la fusion. Ce pic endothermique est ensuite suivi par un pseudo-pallier de température similaire à celui du premier mode d'évolution qui se poursuit tant que le bouchon n'est pas complètement dissocié.

Selon un autre exemple, durant un refroidissement global de la portion de conduite, la température du fluide dans les zones de cette portion de conduite dans lesquelles le fluide transporté est constitué de liquide ou de gaz, va décroître de façon sensiblement uniforme et continue, tandis que la température dans les zones de cette portion de conduite comprenant un bouchon d'hydrates en cours de formation va aussi évoluer selon deux modes possibles d'évolution.

Selon le premier mode d'évolution, lors d'un refroidissement global de la portion de conduite, la température locale dans la zone comprenant un bouchon d'hydrates en cours de formation reste sensiblement constante pendant toute la durée de la formation du bouchon d'hydrate (pallier de température de pente nulle), ou bien elle diminue faiblement avec une vitesse de baisse de température très inférieure à celle des autres zones dépourvues de bouchon d'hydrate (pseudo-pallier de température de faible pente négative). Dans ce premier mode d'évolution, la valeur absolue de la pente de l'évolution temporelle locale est inférieure au tiers de la valeur absolue de la pente de l'évolution temporelle globale pendant au moins toute la phase initiale de la formation du bouchon d'hydrates, ce qui permet de détecter la présence du bouchon d'hydrate dès le début de sa formation.

Selon le deuxième mode d'évolution, lors d'un refroidissement global de la portion de conduite, la température locale dans la zone comprenant un bouchon d'hydrates augmente brutalement et rapidement de quelques degrés peu après l'amorce de la formation du bouchon d'hydrates, en formant un pic exothermique. Ce pic exothermique est avantageusement révélé par une rupture de pente, qui devient positive, dans l'évolution temporelle locale de la température du fluide transporté pour la zone considérée, qui s'oppose à la pente négative de l'évolution temporelle globale de la température du fluide transporté dans cette portion de conduite soumise à un refroidissement global, ce qui permet de détecter la présence du bouchon d'hydrate peu après l'amorce de la formation. Ce pic exothermique est ensuite suivi par un pseudo-pallier de température similaire à celui du premier mode d'évolution, qui se poursuit tant que le bouchon n'est pas complètement formé.

Autrement dit, conformément à l'invention, la détection d'un pic endothermique local pendant un réchauffement global de la conduite et/ou la détection d'un pic exothermique local pendant un refroidissement global de la conduite, permet d'identifier les zones correspondantes de la conduite dans lesquelles un bouchon d'hydrates est présent, soit qu'il soit en train de se dissocier ou de se former.

De plus, avantageusement, la longueur de ladite portion de conduite est supérieure à 500 mètres, plus avantageusement supérieure à 1000 mètres, préférentiellement supérieure à 2000 mètres. En effet, afin d'améliorer la fiabilité de détection des bouchons d'hydrates, il est avantageux que la longueur de la portion de conduite sur laquelle est faite l'analyse thermique globale soit nettement supérieure à la longueur d'un bouchon d'hydrates, qui est typiquement de l'ordre de quelques dizaines de mètres.

En outre, avantageusement, lesdites valeurs de température mesurées sont distribuées le long de ladite conduite avec une périodicité spatiale inférieure à 10 mètres, plus avantageusement inférieure à 5 mètres, encore plus avantageusement inférieure à 2 mètres et préférentiellement inférieure à 1 mètre. Cette caractéristique permet notamment de disposer de plusieurs points de mesure le long d'un éventuel bouchon d'hydrates, ce qui améliore la fiabilité de détection des bouchons d'hydrates.

Selon un mode de réalisation de l'invention, pour estimer les valeurs de température du fluide transporté, distribuées le long de la conduite, à partir des valeurs de température mesurées le long de la conduite on établit un modèle thermique de la conduite apte à calculer une valeur de température le long de la conduite en fonction d'une pluralité de données fournies en entrée dudit modèle thermique parmi lesquelles des données d'entrée inconnues comportant au moins la température du fluide transporté et on teste toutes les combinaisons de données d'entrée possibles jusqu'à déterminer une combinaison de données d'entrée qui fournit en sortie dudit modèle thermique une valeur de température calculée égale à la valeur de température mesurée.

Ainsi, la température du fluide transporté retenue en tant que donnée d'entrée inconnue du modèle thermique dans ladite combinaison appliquée, qui permet de conduire à une valeur de température calculée par le modèle égale à la valeur de température mesurée pour une zone donnée le long de la conduite, est considérée comme étant la température du fluide transporté à l'intérieur de la conduite pour ladite zone. On peut ainsi aisément estimer la température du fluide transporté au sein du passage interne de la conduite le long de celle-ci, à partir des valeurs de température mesurées le long de la conduite fournies par le système de mesure.

Avantageusement, on calcule une dérivée temporelle globale de la température du fluide transporté sur ladite portion de conduite à partir d'une moyenne des dérivées temporelles locales des valeurs de température du fluide transporté distribuées le long de ladite portion et on utilise le signe de ladite dérivée temporelle globale et la comparaison de la valeur absolue de ladite dérivée temporelle globale avec un seuil prédéterminé pour évaluer le sens de l'évolution temporelle globale de la température du fluide transporté sur ladite portion de conduite.

Lorsque le signe de ladite dérivée temporelle globale est positif et qu'en outre la valeur absolue de ladite dérivée temporelle globale est supérieure audit seuil prédéterminé, on déduit que le sens de l'évolution temporelle globale est croissant (ou positif), ce qui correspond à une phase de réchauffement global de la portion de conduite. Lorsque le signe de ladite dérivée temporelle globale est négatif et qu'en outre la valeur absolue de ladite dérivée temporelle globale est supérieure audit seuil prédéterminé, on déduit que le sens de l'évolution temporelle globale est décroissant (ou négatif), ce qui correspond à une phase de refroidissement global de la portion de conduite. Lorsque la valeur absolue de ladite dérivée temporelle globale est inférieure audit seuil prédéterminé, on déduit que le sens de l'évolution temporelle globale est stable (ou neutre) ce qui correspond à une phase pendant laquelle la température moyenne globale de la portion de conduite est sensiblement constante. En outre, ledit seuil prédéterminé est avantageusement égal à 0,02 °C/heure, préférentiellement égal à 0,05 °C/heure. L'emploi de ce seuil prédéterminé vise à rendre plus robuste l'estimation du sens de l'évolution temporelle globale en fonction de la précision des mesures des températures et/ou du modèle thermique utilisé.

Avantageusement, on calcule une dérivée temporelle locale de la température du fluide transporté pour chaque zone considérée de ladite portion de conduite, on évalue une vitesse de changement dans le temps de ladite dérivée temporelle locale et on élabore ledit signal d'alerte résultant de la détection d'une rupture de pente de sens opposé au sens de l'évolution temporelle globale de la température du fluide transporté pour ladite portion de conduite lorsqu'on détecte que ladite vitesse de changement dans le temps de ladite dérivée temporelle locale varie dans un intervalle de vitesses prédéterminé.

La dérivée temporelle locale de la température du fluide transporté, exprimée en °C/heure, est égale à la dérivée première par rapport au temps de la température locale du fluide transporté, et est aussi égale à la pente de l'évolution temporelle locale de la température du fluide transporté. La vitesse de changement dans le temps de la dérivée temporelle locale de la température du fluide transporté, exprimée en °C/heure², est égale à la dérivée seconde par rapport au temps de la température locale du fluide transporté.

De préférence, ledit intervalle de vitesses prédéterminé est compris entre -1°C /heure² et -10°C / heure² pour la détection d'une rupture de pente négative.

De préférence, ledit intervalle de vitesses prédéterminé est compris entre + 1°C /heure² et + 10 °C / heure² pour la détection d'une rupture de pente positive.

Selon un mode de réalisation, on fournit un système de chauffage et un système de mesure de température intégrés à la conduite.

Selon une variante, on fournit un système de chauffage et un système de mesure de température portés par une couverture amovible propre à s'appliquer en regard d'une surface extérieure de la conduite.

L'invention concerne également un dispositif de de détection de la présence d'hydrates dans une conduite de transport de fluide, comprenant des moyens de chauffage disposés le long de la conduite, un système de mesure de température associé à la conduite, adapté pour fournir à intervalles réguliers des valeurs de température mesurées le long de la conduite et un module de traitement desdites valeurs de température mesurées adapté à exploiter lesdites valeurs de température mesurées pour détecter la présence d'au moins un bouchon d'hydrate dans la conduite, caractérisé en ce que ledit module de traitement est adapté à calculer des valeurs de température du fluide transporté, distribuées le long de la conduite, à partir desdites valeurs de température mesurées et à effectuer un suivi temporel sensiblement en continu de l'évolution de la température du fluide transporté le long de la conduite, ledit module de traitement étant apte à évaluer le sens d'une évolution temporelle globale de la température du fluide transporté sur au moins une portion de la conduite à partir des valeurs de température du fluide transporté distribuées le long de ladite portion et à élaborer un signal d'alerte de présence d'un bouchon d'hydrates, lorsqu'une évolution temporelle locale de la température du fluide transporté pour une zone considérée de ladite portion de conduite présente une rupture de pente de sens opposé au sens de l'évolution temporelle globale de la température du fluide transporté pour ladite portion, et/ou lorsque l'évolution temporelle locale de la température du fluide transporté pour une zone considérée de ladite portion de conduite présente une pente de valeur absolue au moins trois fois inférieure à la valeur absolue de la pente de l'évolution temporelle globale de la température du fluide transporté pour ladite portion.

D'autres particularités et avantages de l'invention ressortiront à la lecture de la description faite ci-après d'un mode de réalisation particulier de l'invention, donné à titre indicatif mais non limitatif, en référence aux dessins annexés sur lesquels :
- la Figure 1 est une vue schématique du dispositif de détection selon l'invention;
- la Figure 2 est une deuxième vue schématique du dispositif de détection selon l'invention ;
- la Figure 3 est un premier chronogramme représentant les courbes d'évolution temporelle globale et locale de la température du fluide transporté au niveau d'une portion de conduite en cours de réchauffement comportant un bouchon d'hydrates, ces courbes étant obtenues à partir des valeurs de température mesurées par le système de mesure de température associée à la conduite, qui sont discrétisées le long de la direction longitudinale de la conduite;
- la Figure 4 est un deuxième chronogramme représentant les courbes d'évolution temporelle globale et locale de la température du fluide transporté au niveau d'une portion de conduite en cours de réchauffement comportant un bouchon d'hydrates.

Le dispositif de détection 20 selon l'invention est illustré schématiquement sur la figure 1. Il est destiné à être utilisé dans une installation off-shore 10 d'exploitation de fluide d'hydrocarbures comportant au moins une conduite 12 posée sur le fond marin 13 et/ou au moins partiellement enterrée dans le fond marin 13. Il s'agit par exemple d'une conduite de production (« flowline » selon la terminologie anglo-saxonne) raccordant un ensemble de collecte de fluide (non représenté) à une colonne montante (non représentée). La conduite 12 peut par exemple être une conduite rigide formée d'au moins un tube métallique ou peut être une conduite flexible, comprenant au moins une gaine de pression en matériau thermoplastique et des armures de renfort. La conduite 12 délimite un passage interne 14 de circulation de fluide. Le fluide circulant dans la conduite est par exemple un fluide d'hydrocarbure comprenant au moins un composé susceptible de se solidifier, en particulier sous la forme d'hydrate de gaz ou de paraffine, dans le passage interne 14 sous certaines conditions de température et de pression, notamment en condition de haute pression et de basse température. Ainsi, lors du transport dans la conduite sous-marine au contact avec de l'eau froide, le fluide d'hydrocarbure se refroidit et ce refroidissement progressif peut amener le fluide à entrer dans des conditions thermodynamiques de formation d'hydrate ou de paraffine. Ces composés solidifiés sont susceptibles de s'accumuler sur les parois internes de la conduite et dans certains cas, de former au moins un bouchon 16, représenté schématiquement sur la figure 2, pouvant provoquer un blocage complet de l'écoulement de la conduite.

Le dispositif de détection 20 vise à détecter la présence et/ou la formation de ces bouchons d'hydrate pour traiter ces bouchons et remédier au bouchage de la conduite manière préventive. Le dispositif de détection 20 comprend un système de chauffage 21 du fluide transporté par des moyens de chauffage 28 (représentés schématiquement à la figure 2) disposés le long de la conduite 12 et un système de mesure 22 de température associé à la conduite 12, adapté pour fournir des valeurs de température mesurées le long de la conduite, en fonction du temps.

Les moyens de chauffage 28 sont destinés à interagir avec la conduite pour la chauffer, par exemple par effet Joule. Ils comportent au moins un élément longitudinal de chauffage de type câble chauffant électriquement conducteur agencé le long de la conduite.

Le système de mesure de température 22 comprend par exemple un ou des capteurs linéaires à fibres optiques de type capteurs de température distribuée (Distributed Temperature Sensing », en anglais) agencés le long de la conduite. Ce type de capteur, fonctionnant selon un principe de réflectométrie Raman ou Brillouin, permet de produire, par exemple toutes les 30 secondes, un signal 24 représentatif de la température locale mesurée le long de la conduite avec une résolution spatiale par exemple de 1 m. Selon d'autres variantes permettant de mettre en œuvre la présente invention, le système de mesure comprend par exemple un grand nombre de capteurs à fibre optique de mesure de température du type réseaux de Bragg agencés le long de la conduite, ou encore un grand nombre de capteurs électriques de mesure de température du type thermocouple ou thermistance agencés le long de la conduite.

Les éléments longitudinaux de chauffage de la conduite et les capteurs linéaires à fibre optique pour la mesure de la température le long de la conduite peuvent être incorporés à la conduite ou bien, si cette dernière n'est pas déjà équipée de tels moyens intégrés, peuvent être portés par une couverture chauffante amovible 25 (représentée schématiquement à la figure 2), du type de celle décrite par le document WO2016/188640, destinée à être déployée le long d'au moins une portion de la conduite 12, de façon à la recouvrir.

Le signal représentatif des valeurs de température mesurées par le système de mesure 22 est communiqué à un module de traitement 23, apte à stocker ces valeurs de température mesurées et à les traiter. Le module de traitement 23 analyse les valeurs de température mesurées et estime la température du fluide transporté dans le passage interne de la conduite à partir de ces valeurs mesurées localement le long de la conduite.

En effet, le capteur de mesure de la température, qu'il soit agencé sur la couverture amovible destinée à recouvrir la conduite 12 ou qu'il soit incorporé à la conduite 12, ne fournit pas directement la mesure de la température du fluide transporté dans le passage interne 14, mais une mesure de la température locale à l'extérieur du passage interne 14, le long de la conduite. L'estimation de la température du fluide transporté à partir des valeurs de température mesurées est basée sur un modèle thermique 26 préétabli et stocké dans le module de traitement 23. Ce modèle thermique 26 est conçu pour être un modèle à entrées connues, d'une part et à entrées inconnues et à entrées supposées, d'autre part, représentant le comportement thermique du système de conduite dans son environnement, et ayant comme donnée de sortie la température mesurée localement le long de la conduite, l'ensemble des données d'entrées connues, inconnues et supposées influençant ladite température locale le long de la conduite. Les entrées connues sont des données qui peuvent être mesurées ou qui sont connues de la conception même de la conduite, telle que par exemple des données se rapportant aux propriétés thermiques du système de chauffage, ainsi qu'aux propriétés thermiques de la conduite (conductivité thermique, capacité calorifique, etc.). Les entrées supposées sont des paramètres qui ne sont pas mesurés mais que l'on peut estimer avec un haut niveau de confiance (par exemple, la température de l'eau de mer ambiante, les propriétés thermiques du fond marin). Les entrées inconnues du modèle sont des paramètres qui ne sont pas mesurés et qui doivent être déterminés, parmi lesquels la température du fluide transporté. Le modèle thermique permet de convertir les valeurs de température mesurées par le système de mesure le long de la conduite en valeurs de température du fluide transporté.

Pour ce faire, on définit toutes les combinaisons possibles de données d'entrée connues, inconnues et supposées, on fournit ces combinaisons en entrée du modèle thermique 26 et on sélectionne la meilleure combinaison parmi l'ensemble des combinaisons définies, à savoir celle qui permet d'obtenir en sortie du modèle thermique une valeur de température le long de la conduite, dite valeur calculée, égale à la valeur de température mesurée le long de la conduite par le capteur de mesure, dite valeur mesurée. La combinaison sélectionnée permet de fournir les données d'entrée inconnues et, en particulier, la température du fluide transporté dans le passage interne 14 de la conduite 12 pour laquelle le modèle fournit en sortie une valeur calculée égale à la valeur mesurée. Autrement dit, on teste toutes les entrées possibles du modèle 26 jusqu'à ce que la sortie du modèle corresponde à la valeur mesurée afin d'estimer les valeurs de température du fluide transporté dans le passage interner le long de la conduite.

On se reportera aux figures 2, 3 et 4 afin de décrire l'analyse en fonction du temps de ces valeurs estimées de température du fluide transporté le long de la conduite.

L'analyse permettant de détecter la présence d'un bouchon d'hydrates et de déterminer son emplacement le long de la conduite repose sur un suivi temporel sensiblement en continu de l'évolution de la température du fluide transporté le long d'une portion de conduite de grande longueur et sur une comparaison entre, d'une part, l'évolution temporelle locale de la température le long d'une zone particulière de la portion de conduite et, d'autre part, l'évolution temporelle globale de la température le long de la portion de conduite. Cette comparaison vise à identifier les zones pour lesquelles non seulement l'évolution temporelle locale de la température est significativement différente de l'évolution de l'évolution temporelle globale de la température, mais aussi pour lesquelles cette différence répond à des critères spécifiques permettant de déduire la présence d'un bouchon d'hydrate au niveau local.

Un premier mode de fonctionnement repose sur la mise en œuvre d'un cycle de détection comprenant un réchauffement de la conduite, par l'intermédiaire des moyens de chauffage 28 associés à la conduite 12. La portion de conduite 29 représentée à la figure 2 est délimitée par deux extrémités de portion de conduite 17,18. La longueur de la portion de conduite 29 est avantageusement supérieure à 500m, préférentiellement supérieure à 1000m. Dans l'exemple de la Figure 2, la portion de conduite 29 comporte un bouchon d'hydrates 16 de longueur très inférieure à la longueur de la portion de conduite. En référence aux figures 3 et 4, l'évolution temporelle globale 30, 40 de la température du fluide transporté le long de la portion 29 de conduite est la moyenne le long de la portion 29 de conduite des évolutions temporelles locales déterminées par le module de traitement 23 à partir des mesures distribuées de température effectuées par le système de mesure 22. L'évolution temporelle globale 30, 40 de la température est une fonction continument croissante du fait du réchauffement global de la portion 29 de conduite par les moyens de chauffage 28. L'évolution temporelle locale 39, 49 de la température au niveau du bouchon d'hydrates 16 peut suivre deux modes principaux d'évolution.

Selon un premier mode d'évolution du premier mode de fonctionnement qui est illustrée par la figure 3, l'évolution temporelle locale 39 de la température au niveau du bouchons d'hydrates 16 devient significativement différente de l'évolution temporelle globale 30 dès le début de la fusion 32 du bouchon. Dès le début de la fusion 32 du bouchon d'hydrates, l'évolution temporelle locale 39 se présente sous la forme d'un pseudo pallier 33 de température qui se maintient jusqu'à la fusion complète 34 du bouchon d'hydrates.

Peu après le début de la fusion 32, juste avant le pseudo-pallier 33, la pente de l'évolution temporelle locale 39 chute rapidement et fortement par rapport à la pente de l'évolution temporelle globale 30. En pratique, il a été constaté que la pente de l'évolution temporelle locale 39 devient inférieure à un tiers de la pente de l'évolution temporelle globale 30 peu après le début de la fusion 32. Ceci permet d'élaborer un signal d'alerte de la présence d'un bouchon d'hydrates lorsque l'évolution temporelle locale 39 de la température du fluide transporté présente une pente de valeur absolue au moins trois fois inférieure à la valeur absolue de la pente de l'évolution temporelle globale 30 du fluide transporté pour la portion 29 de conduite.

Une fois le bouchon d'hydrates complètement fondu, l'évolution temporelle locale 39 se présente sous la forme d'une courbe de remontée rapide en température 31 qui rejoint asymptotiquement l'évolution temporelle globale 30. Il a été constaté que dès que la fusion compète 34 du bouchon d'hydrates, la pente de l'évolution temporelle locale 39 augmente rapidement et fortement, de sorte qu'il est possible d'élaborer un signal d'alerte de fusion complète (fin de fusion) à partir de la vitesse de changement dans le temps de cette pente. Par exemple, un signal d'alerte de fusion complète est élaboré lorsque la dérivée seconde par rapport au temps de l'évolution temporelle locale est supérieure à +1°C/heure², avantageusement supérieure à +2°C/heure².

Selon un deuxième mode d'évolution du premier mode de fonctionnement qui est illustrée par la figure 4, l'évolution temporelle locale 49 de la température au niveau du bouchons d'hydrates 16 devient significativement différente de l'évolution temporelle globale 40 peu après le début de la fusion 42 du bouchon, l'évolution temporelle locale 49 se présentant alors sous la forme d'un pic endothermique 48 suivi d'un pseudo pallier 43 qui se maintient jusqu'à la fusion complète 44 du bouchon d'hydrates. Il a été découvert que ce pic endothermique 48 est lié à la dépressurisation rapide et brutale de la partie centrale du bouchon peu après le début de la fusion 42. Ce phénomène est dû au fait que le gaz libéré par la fusion de la partie centrale du bouchon d'hydrates 16 est initialement bloqué et ne peut pas s'écouler librement vers une zone voisine. Dans le cas de la figure 4, cette zone de blocage initial des gaz correspond à la partie de la courbe d'évolution temporelle locale 40 comprise entre les points 42 et 47. A partir du point 47, le gaz commence à s'évacuer vers au moins une zone voisine via au moins un canal généré par la fusion du bouchon d'hydrates. La dépressurisation a ensuite lieu entre les points 47 et 48, ce qui provoque le pic endothermique 48 car la dépressurisation rapide d'un gaz est un phénomène endothermique.

Ce pic endothermique 48 est révélé par une rupture de pente, de sens opposé au sens positif de l'évolution temporelle globale 40 de la température du fluide transporté dans la portion 29 de conduite. Cette variation (diminution) rapide et brutale de la température du fluide transporté pour une zone donnée lors de l'élévation de température de la conduite peut être aisément détectée pour en déduire un signal de présence d'hydrate dans cette zone. Avantageusement, le module de traitement 23 calcule en temps réel la dérivée seconde par rapport au temps de l'évolution temporelle locale 49 et compare cette dérivée seconde avec des seuils prédéfinis afin d'élaborer un signal d'alerte. Avantageusement, lorsque le sens de l'évolution globale 40 est positif (réchauffement global), un signal d'alerte de présence d'hydrate est élaboré lorsque la dérivée seconde par rapport au temps de l'évolution temporelle locale 49 est comprise entre -1°C /heure² et -10°C / heure², ce qui correspond à la détection d'une rupture de pente négative.

Après le pic endothermique 48, l'évolution temporelle locale 49 se présente sous la forme d'un pseudo-pallier 43 qui se maintient jusqu'à la fusion complète 44 du bouchon d'hydrates. Une fois le bouchon d'hydrates complètement fondu, l'évolution temporelle locale 49 se présente sous la forme d'une courbe de remontée rapide en température 41 qui rejoint asymptotiquement l'évolution temporelle globale 40. Il a été constaté que dès la fusion compète 44 du bouchon d'hydrates, la pente de l'évolution temporelle locale 49 augmente rapidement et fortement, de sorte qu'il est possible d'élaborer un signal d'alerte de fusion complète (fin de fusion) à partir de la vitesse de changement dans le temps de cette pente. Par exemple, un signal d'alerte de fusion complète est élaboré lorsque la dérivée seconde par rapport au temps de l'évolution temporelle locale est supérieure à + 1°C /heure², avantageusement supérieure à + 2°C /heure².

Un deuxième mode de fonctionnement repose sur la mise en œuvre d'un cycle de détection comprenant un refroidissement global de la conduite. Par refroidissement global, on entend ici que les moyens de chauffage ne sont pas utilisés pour réchauffer la conduite pendant ce cycle de détection. Selon ce deuxième mode de fonctionnement, l'évolution temporelle globale de la température du fluide transporté, estimée à partir de la température mesurée par le capteur le long de la conduite, suit alors une loi selon une fonction continument décroissante, par opposition au premier mode de fonctionnement. La détection de la formation d'un hydrate dans une zone donnée de la conduite repose cette fois sur deux méthodes de traitement appliquées en parallèle à savoir l'observation d'une rupture de pente, de sens opposé au sens négatif de l'évolution temporelle globale de la température du fluide transporté dans les autres zones environnantes (détection d'un pic exothermique), et/ou l'observation d'une chute en dessous de un tiers du ratio entre d'une part la valeur absolue de la pente de l'évolution locale de la température et d'autre part la valeur absolue de la pente de l'évolution globale (détection d'un pseudo pallier).

La méthode de détection de présence de bouchons d'hydrates basée sur la détection d'un pic exothermique local pendant un refroidissement global et/ou sur la détection d'un pic endothermique local pendant un réchauffement global présente une grande fiabilité. Pour mettre en œuvre cette méthode, le module de traitement 23 détermine en premier lieu le sens de l'évolution globale de la température du fluide transporté en fonction du temps pour une portion de conduite contrôlée. Pour ce faire, on calcule, par exemple, une dérivée temporelle globale de la température du fluide transporté sur cette portion de conduite en effectuant une moyenne des dérivées temporelles locales des valeurs de température obtenues pour chaque zone considérée le long de cette portion et on compare la dérivée temporelle globale à un seuil prédéterminé pour évaluer le sens de l'évolution temporelle globale de la température du fluide transporté sur cette portion de conduite contrôlée.

Si la dérivée temporelle globale de la température du fluide transporté sur la portion de conduite contrôlée est positive, ou à tout le moins est supérieure à un seuil positif prédéterminé, on considère être dans une situation de réchauffement global de la portion de conduite contrôlée. Le module de traitement bascule alors dans le premier mode de fonctionnement correspondant à la mise en œuvre du cycle de détection dans le cadre d'un réchauffement global de la conduite, selon les principes exposés ci-dessus.

Selon un exemple de mise en œuvre, le module de traitement calcule une dérivée temporelle locale de la température du fluide transporté pour chaque zone considérée de la portion de conduite, puis évalue une vitesse de changement dans le temps de la dérivée temporelle locale afin de détecter un pic endothermique local pendant le réchauffement global de la conduite, révélateur de la présence d'un hydrate. Ainsi, lorsque le module de traitement détecte que la vitesse de changement dans le temps de la dérivée temporelle locale de la température varie dans un intervalle de vitesses compris par exemple entre -1°C / heure² et -10 °C / heure² pendant le réchauffement global de la conduite, le module de traitement élabore un signal d'alerte de présence d'un bouchon d'hydrates, ce signal d'alerte étant associé à une information de localisation du bouchon d'hydrates selon la zone de la portion de conduite où a été détecté le pic exothermique local.

Par contre, si la dérivée temporelle globale de la température du fluide transporté sur la portion de conduite contrôlée est négative, ou à tout le moins est inférieure à un seuil négatif prédéterminé, on considère être cette fois dans une situation de refroidissement global de la portion de conduite contrôlée. Le module de traitement bascule alors dans le deuxième mode de fonctionnement correspondant à la mise en œuvre du cycle de détection dans le cadre d'un refroidissement global de la conduite, selon les principes exposés ci-dessus.

De la même façon que pour l'exemple de mise en œuvre fourni en référence au premier mode de fonctionnement, le module de traitement évalue alors la vitesse de changement dans le temps de la dérivée temporelle locale de la température du fluide transporté pour chaque zone considérée de la portion de conduite afin de détecter cette fois un pic exothermique local pendant le refroidissement global de la conduite, révélateur de la présence d'un hydrate. Lorsque cette vitesse de changement dans le temps de la dérivée temporelle locale de la température varie dans un intervalle de vitesses compris par exemple entre +1°C / heure² et +10 °C / heure² pendant le refroidissement global de la conduite, le module de traitement élabore un signal d'alerte de présence d'un bouchon d'hydrates, ce signal d'alerte étant associé à une information de localisation du bouchon d'hydrates selon la zone de la portion de conduite où a été détecté le pic exothermique local.

Le signal d'alerte élaboré par le module de traitement 23 est fourni à une interface de sortie 27 du module de traitement 23.

Ainsi, selon l'exemple de mise en œuvre, on comprend qu'un signal d'alerte de présence d'un bouchon d'hydrates peut être émis suffisamment tôt et de de manière fiable, en suivant l'évolution de la vitesse de changement dans le temps de la dérivée temporelle locale de la température du fluide transporté pour chaque zone considérée de la portion de conduite dans le cas d'un réchauffement global ou d'un refroidissement global de cette portion de conduite.

Le signal d'alerte délivré par le module de traitement 23 permet alors d'appliquer des mesures destinées à combattre la formation des hydrates dans la conduite.

Par exemple, suivant un premier mode de mise en œuvre, on utilise les moyens de chauffage associés à la conduite pour élever la température des fluides au dessus de la température de dissociation.

Suivant un autre mode de mise en œuvre, on peut injecter des inhibiteurs d'hydrates dans la conduite.

## Revendications

1. Procédé de détection de la présence d'hydrates dans une conduite (12) de transport de fluide d'hydrocarbure, dans lequel on fournit un système de chauffage (21) du fluide transporté par des moyens de chauffage (28) disposés le long de la conduite et un système de mesure de température (22) associé à la conduite, adapté pour fournir à intervalles réguliers des valeurs de température mesurées le long de la conduite, et dans lequel on détecte la présence d'au moins un bouchon d'hydrate (16) dans la conduite à partir de l'exploitation desdites valeurs de température mesurées,
**caractérisé en ce que** :
on estime des valeurs de température du fluide transporté, distribuées le long de la conduite, à partir desdites valeurs de température mesurées,
on effectue un suivi temporel sensiblement en continu de l'évolution de la température du fluide transporté le long de la conduite, dans lequel :
on évalue, sur au moins une portion (29) de la conduite, le sens d'une évolution temporelle globale (30, 40) de la température du fluide transporté à partir des valeurs de température du fluide distribuées le long de ladite portion (29),
on identifie au moins une zone de ladite portion (29) de conduite pour laquelle une évolution temporelle locale (39, 49) de la température du fluide transporté présente une rupture de pente de sens opposé au sens de l'évolution temporelle globale de la température (30, 40) du fluide transporté pour ladite portion, et/ou on identifie au moins une zone de ladite portion de conduite pour laquelle une évolution temporelle locale (39, 49) de la température du fluide transporté présente une pente de valeur absolue au moins trois fois inférieure à la valeur absolue de la pente de l'évolution temporelle globale (30, 40) de la température du fluide transporté pour ladite portion, et
on élabore un signal d'alerte de présence d'un bouchon d'hydrate pour chaque zone identifiée.

2. Procédé selon la revendication 1, **caractérisé en ce que**, pour estimer les valeurs de température du fluide transporté, distribuées le long de la conduite, à partir des valeurs de température mesurées le long de la conduite, on établit un modèle thermique (26) de la conduite apte à calculer une valeur de température le long de la conduite en fonction d'une pluralité de données fournies en entrée dudit modèle thermique parmi lesquelles des données d'entrée inconnues comportant au moins la température du fluide transporté et on teste toutes les combinaisons de données d'entrée possibles jusqu'à déterminer une combinaison de données d'entrée qui fournit en sortie dudit modèle thermique une valeur de température calculée égale à la valeur de température mesurée.

3. Procédé selon la revendication 1 ou 2, **caractérisé en ce qu'**on calcule une dérivée temporelle globale de la température du fluide transporté sur ladite portion de conduite à partir d'une moyenne des dérivées temporelles locales des valeurs de température du fluide transporté distribuées le long de ladite portion et on utilise le signe de ladite dérivée temporelle globale et la comparaison de la valeur absolue de ladite dérivée temporelle globale avec un seuil prédéterminé pour évaluer le sens de l'évolution temporelle globale (30, 40) de la température du fluide transporté sur ladite portion (29) de conduite.

4. Procédé selon l'une quelconque des revendications précédentes, **caractérisé en ce qu'**on calcule une dérivée temporelle locale de la température du fluide transporté pour chaque zone considérée de ladite portion de conduite, on évalue une vitesse de changement dans le temps de ladite dérivée temporelle locale et on élabore ledit signal d'alerte résultant de la détection d'une rupture de pente de sens opposé au sens de l'évolution temporelle globale de la température du fluide transporté pour ladite portion de conduite lorsqu'on détecte que ladite vitesse de changement dans le temps de ladite dérivée temporelle locale varie dans un intervalle de vitesses prédéterminé.

5. Procédé selon la revendication 4, **caractérisé en ce que** ledit intervalle de vitesses prédéterminé est compris entre -1°C /heure² et -10°C / heure² pour la détection d'une rupture de pente négative.

6. Procédé selon la revendication 4, **caractérisé en ce que** ledit intervalle de vitesses prédéterminé est compris entre + 1°C /heure² et + 10 °C / heure² pour la détection d'une rupture de pente positive.

7. Procédé selon l'une quelconque des revendications précédentes, **caractérisé en ce qu'**on fournit un système de chauffage (21) et un système de mesure de température (22) intégrés à la conduite.

8. Procédé selon l'une quelconque des revendications 1 à 6, **caractérisé en ce qu'**on fournit un système de chauffage (21) et un système de mesure de température (22) portés par une couverture amovible (25) propre à s'appliquer en regard d'une surface extérieure de la conduite.

9. Dispositif de de détection (20) de la présence d'hydrates dans une conduite (12) de transport de fluide d'hydrocarbure, comprenant des moyens de chauffage (28) disposés le long de la conduite, un système de mesure de température (22) associé à la conduite, adapté pour fournir à intervalles réguliers des valeurs de température mesurées le long de la conduite (12) et un module de traitement (23) desdites valeurs de température mesurées adapté à exploiter lesdites valeurs de température mesurées pour détecter la présence d'au moins un bouchon d'hydrate (16) dans la conduite (12), **caractérisé en ce que** ledit module de traitement (23) est adapté à calculer des valeurs de température du fluide transporté, distribuées le long de la conduite, à partir desdites valeurs de température mesurées et à effectuer un suivi temporel sensiblement en continu de l'évolution de la température du fluide transporté le long de la conduite, ledit module de traitement (23) étant apte à évaluer le sens d'une évolution temporelle globale (30, 40) de la température du fluide transporté sur au moins une portion (29) de la conduite à partir des valeurs de température du fluide transporté distribuées le long de ladite portion et à élaborer un signal d'alerte de présence d'un bouchon d'hydrate (16), lorsqu'une évolution temporelle locale (39, 49) de la température du fluide transporté pour une zone considérée de ladite portion (29) de conduite présente une rupture de pente de sens opposé au sens de l'évolution temporelle globale (30, 40) de la température du fluide transporté pour ladite portion, et/ou lorsque l'évolution temporelle locale (39, 49) de la température du fluide transporté pour une zone considérée de ladite portion de conduite présente une pente de valeur absolue au moins trois fois inférieure à la valeur absolue de la pente de l'évolution temporelle globale (30, 40) de la température du fluide transporté pour ladite portion.

## Patentansprüche

1. Verfahren zum Detektieren des Vorhandenseins von Hydraten in einer Rohrleitung (12) für den Transport von Kohlenwasserstofffluid, bei dem ein System zum Aufheizen (21) des transportierten Fluids durch Heizmittel (28), die entlang der Rohrleitung angeordnet sind, und ein Temperaturmesssystem (22), das der Rohrleitung zugeordnet ist und eingerichtet ist, um in regelmäßigen Abständen Temperaturwerte bereitzustellen, die entlang der Rohrleitung gemessen werden, bereitgestellt werden und bei dem das Vorhandensein wenigstens eines Hydratpfropfens (16) in der Rohrleitung ausgehend von der Auswertung der gemessenen Temperaturwerte detektiert wird,
**dadurch gekennzeichnet, dass**:
Temperaturwerte des transportierten Fluids, die entlang der Rohrleitung verteilt sind, ausgehend von den gemessenen Temperaturwerten geschätzt werden,
eine im Wesentlichen kontinuierliche zeitliche Verfolgung der Entwicklung der Temperatur des transportierten Fluids entlang der Rohrleitung durchgeführt wird, wobei:
auf wenigstens einem Abschnitt (29) der Rohrleitung, die Richtung einer globalen zeitlichen Entwicklung (30, 40) der Temperatur des transportierten Fluids ausgehend von den Temperaturwerten des Fluids, die entlang des Abschnitts (29) verteilt sind, ausgewertet wird,
wenigstens eine Zone des Abschnitts (29) der Rohrleitung identifiziert wird, bei der eine lokale zeitliche Entwicklung (39, 49) der Temperatur des transportierten Fluids eine Unstetigkeit in der Steigung in einer Richtung aufweist, die zu der Richtung der globalen zeitlichen Entwicklung (30, 40) der Temperatur des transportierten Fluids für den Abschnitt entgegengesetzt ist, und/oder wenigstens eine Zone des Abschnitts der Rohrleitung identifiziert wird, bei der eine lokale zeitliche Entwicklung (39, 49) der Temperatur des transportierten Fluids eine Steigung mit einem Absolutwert aufweist, der wenigstens um das Dreifache kleiner ist als der Absolutwert der Steigung der globalen zeitlichen Entwicklung (30, 40) der Temperatur des transportierten Fluids für den Abschnitt, und
ein Warnsignal für das Vorhandensein eines Hydratpfropfens für jede identifizierte Zone ausgearbeitet wird.

2. Verfahren nach Anspruch 1, **dadurch gekennzeichnet, dass**, um die Temperaturwerte des transportierten Fluids, die entlang der Rohrleitung verteilt sind, ausgehend von den Temperaturwerten, die entlang der Rohrleitung gemessen werden, zu schätzen, ein thermisches Modell (26) der Rohrleitung erstellt wird, das in der Lage ist, einen Temperaturwert entlang der Rohrleitung in Abhängigkeit von einer Mehrzahl von am Eingang des thermischen Modells bereitgestellten Daten zu berechnen, darunter unbekannte Eingangsdaten, die wenigstens die Temperatur des transportierten Fluids enthalten, und sämtliche mögliche Eingangsdatenkombinationen getestet werden, bis eine Eingangsdatenkombination ermittelt wird, die am Ausgang des thermischen Modells einen berechneten Temperaturwert bereitstellt, der gleich der gemessenen Temperatur ist.

3. Verfahren nach Anspruch 1 oder 2, **dadurch gekennzeichnet, dass** eine globale zeitliche Ableitung der Temperatur des transportierten Fluids auf dem Abschnitt der Rohrleitung ausgehend von einem Mittelwert der lokalen zeitlichen Ableitungen der Temperaturwerte des transportierten Fluids, die entlang des Abschnitts verteilt sind, berechnet wird und das Vorzeichen der globalen zeitlichen Ableitung und der Vergleich des Absolutwerts der globalen zeitlichen Ableitung mit einem vorherbestimmten Schwellenwert verwendet werden, um die Richtung der globalen zeitlichen Entwicklung (30, 40) der Temperatur des transportierten Fluids auf dem Abschnitt (29) der Rohrleitung auszuwerten.

4. Verfahren nach einem der vorhergehenden Ansprüche, **dadurch gekennzeichnet, dass** eine lokale zeitliche Ableitung der Temperatur des transportierten Fluids für jede betrachtete Zone des Abschnitts der Rohrleitung berechnet wird, eine Geschwindigkeit der Veränderung der lokalen zeitlichen Ableitung über die Zeit ausgewertet wird und das Warnsignal ausgearbeitet wird, das aus der Detektion einer Unstetigkeit in der Steigung in einer Richtung resultiert, die zu der Richtung der globalen zeitlichen Entwicklung der Temperatur des transportierten Fluids für den Abschnitt entgegengesetzt ist, wenn detektiert wird, dass die Geschwindigkeit der Veränderung der lokalen zeitlichen Ableitung über die Zeit in einem vorherbestimmten Geschwindigkeitsbereich variiert.

5. Verfahren nach Anspruch 4, **dadurch gekennzeichnet, dass** der vorherbestimmte Geschwindigkeitsbereich zwischen - 1 °C/Stunde² und -10 °C/Stunde² bei der Detektion einer negativen Unstetigkeit in der Steigung beträgt.

6. Verfahren nach Anspruch 4, **dadurch gekennzeichnet, dass** der vorherbestimmte Geschwindigkeitsbereich zwischen +1 °C/Stunde² und -+10 °C/Stunde² bei der Detektion einer positiven Unstetigkeit in der Steigung beträgt.

7. Verfahren nach einem der vorhergehenden Ansprüche, **dadurch gekennzeichnet, dass** ein Aufheizsystem (21) und ein Temperaturmesssystem (22) bereitgestellt werden, die in die Rohrleitung integriert sind.

8. Verfahren nach einem der Ansprüche 1 bis 6, **dadurch gekennzeichnet, dass** ein Aufheizsystem (21) und ein Temperaturmesssystem (22) bereitgestellt werden, die von einer entfernbaren Abdeckung (25) getragen werden, die in der Lage ist, einer Außenfläche der Rohrleitung zugewandt aufgebracht zu werden.

9. Vorrichtung zum Detektieren (20) des Vorhandenseins von Hydraten in einer Rohrleitung (12) für den Transport von Kohlenwasserstofffluid, umfassend Heizmittel (28), die entlang der Rohrleitung angeordnet sind, ein Temperaturmesssystem (22), das der Rohrleitung zugeordnet ist und eingerichtet ist, um in regelmäßigen Abständen Temperaturwerte bereitzustellen, die entlang der Rohrleitung (12) gemessen werden, und ein Verarbeitungsmodul (23) für die gemessenen Temperaturwerte, das eingerichtet ist, um die gemessenen Temperaturwerte auszuwerten, um das Vorhandensein wenigstens eines Hydratpfropfens (16) in der Rohrleitung (12) zu detektieren, **dadurch gekennzeichnet, dass** das Verarbeitungsmodul (23) eingerichtet ist, um Temperaturwerte des transportierten Fluids, die entlang der Rohrleitung verteilt sind, ausgehend von den gemessenen Temperaturwerten zu berechnen und um eine im Wesentlichen kontinuierliche zeitliche Verfolgung der Entwicklung der Temperatur des transportierten Fluids entlang der Rohrleitung durchzuführen, wobei das Verarbeitungsmodul (23) eingerichtet ist, um die Richtung einer globalen zeitlichen Entwicklung (30, 40) der Temperatur des transportierten Fluids auf wenigstens einem Abschnitt (29) der Rohrleitung ausgehend von den Temperaturwerten des transportierten Fluids, die entlang des Abschnitts (29) verteilt sind, auszuwerten und um ein Warnsignal für das Vorhandensein eines Hydratpfropfens (16) auszuarbeiten, wenn eine lokale zeitliche Entwicklung (39, 49) der Temperatur des transportierten Fluids für eine betrachtete Zone des Abschnitts (29) der Rohrleitung eine Unstetigkeit in der Steigung in einer Richtung aufweist, die zu der Richtung der globalen zeitlichen Entwicklung (30, 40) der Temperatur des transportierten Fluids für den Abschnitt entgegengesetzt ist, und/oder wenn eine lokale zeitliche Entwicklung (39, 49) der Temperatur des transportierten Fluids für eine betrachtete Zone des Abschnitts (29) der Rohrleitung eine Steigung mit einem Absolutwert aufweist, der wenigstens um das Dreifache kleiner ist als der Absolutwert der Steigung der globalen zeitlichen Entwicklung (30, 40) der Temperatur des transportierten Fluids für den Abschnitt.

## Claims

1. A method for detecting the presence of hydrates into a pipe (12) intended to carry hydrocarbon fluid, wherein a heating device (21) for the carried fluid, formed by heating means (28) laid out along the pipe and a temperature measurement device (22) associated to the pipe, adapted to provide at regular intervals temperature values measured along the pipe is provided, and wherein the presence of at least one hydrate clogging (16) into the pipe is detected from the exploitation of said measured temperature values,
**characterized in that**:
the temperature values of the carried fluid, distributed along the pipe, are estimated from said measured temperature values,
a substantially continuous time monitoring of the change of the carried fluid temperature along the pipe is carried out, wherein:
the direction of a global time change (30, 40) of the carried fluid temperature is evaluated, on at least a portion (29) of the pipe, from the values of fluid temperature distributed along said portion (29),
at least one area of said pipe portion (29) for which a local time change (39, 49) of the carried fluid temperature shows a slope break in the direction opposed to the direction of the global time change (30, 40) of the temperature carried fluid for said portion, is identified and/or at least one area of said portion of pipe for which a local time change (39, 49) of the carried fluid temperature shows a slope of an absolute value that is at least three times lower than the absolute value of the slope of the global time change (30, 40) of the carried fluid temperature for said portion is identified, and
an alarm signal of the presence of a hydrate clogging is elaborated for each identified area.

2. The method according to claim 1, **characterized in that**, in order to estimate the temperature values of the carried fluid, distributed along the pipe, from the measured temperature values along the pipe, a thermal model (26) of the pipe intended to calculate a temperature value along the pipe is established according to a plurality of data provided at the input of said thermal model among which unknown input data including at least the carried fluid temperature and all the combinations of possible data input are tested until determining a combination of data input that provides at the output of said thermal model a calculated temperature value equal to the measured temperature value.

3. The method according to claim 1 or 2, **characterized in that** a global time derivative of the temperature of the fluid carried on said pipe portion is calculated from an average of the local time derivatives of the temperature values of the carried fluid, distributed along said portion, and the sign of said global time derivative and the comparison of the absolute value of said global time derivative with a predetermined threshold are used to evaluate the direction of the global time change (30, 40) of the temperature of the fluid carried on said pipe portion (29).

4. The method according to any of the preceding claims, **characterized in that** a local time derivative of the carried fluid temperature is calculated for each considered area of said pipe portion, a change speed over the time of said local time derivative is evaluated and said alarm signal resulting from the detection of a slope break of a direction opposed to the direction of the global time change of the carried fluid temperature for said pipe portion is elaborated when a change of said change speed over the time of said local time derivative is detected during a predetermined speed interval.

5. The method according to claim 4, **characterized in that** said predetermined speed interval lies between -1°C/hour2 and -10°C/hour2 for the detection of a negative slope break.

6. The method according to claim 4, **characterized in that** said predetermined speed interval lies between +1°C/hour2 and +10°C/hour2 for the detection of a positive slope break.

7. The method according to any of the preceding claims, **characterized in that** a heating device (21) and a temperature measurement device (22) integrated into the pipe are provided.

8. The method according to any of claims 1 to 6, **characterized in that** a heating device (21) and a temperature measurement device (22) carried by a removable cover (25) suitable to be applied at the opposite of an external surface of the pipe are provided.

9. A device (20) for detecting the presence of hydrates into a pipe (12) intended to carry hydrocarbon fluid, comprising heating means (28) arranged along the pipe, a temperature measurement device (22) associated to the pipe, adapted to provide at regular intervals temperature values measured along the pipe (12) and a processing module (23) for said measured temperature values adapted to process said measured temperature values in order to detect the presence of at least one hydrate clogging (16) into the pipe (12), **characterized in that** said processing module (23) is adapted to calculate temperature values of the carried fluid, distributed along the pipe, from said measured temperature values and to carry out a substantially continuous time monitoring of the temperature change of the carried fluid along the pipe, said processing module (23) being ready to evaluate the direction of a global time change (30, 40) of the carried fluid temperature on at least one portion (29) of the pipe from the temperature values of the carried fluid, distributed along said portion, and to produce an alarm signal for a hydrate clogging (16) presence, when a local time change (39, 49) of the carried fluid temperature for a considered area of said pipe portion (29) has a slope break of a direction opposed to the direction of the global time change (30, 40) of the carried fluid temperature for said portion, and/or when the local time change (39, 49) of the carried fluid temperature for a considered area of said pipe portion has a slope of absolute value that is at least three times lower than the absolute value of the slope of the temperature global time change (30, 40) of the carried fluid for said portion.
